# EUROPÄISCHE PATENTANMELDUNG

(11) **EP 4 588 619 A1**
(43) Veröffentlichungstag der Anmeldung: **23.07.2025**
(21) Anmeldenummer: 25150973.3
(22) Anmeldetag: 09.01.2025
(51) Int. Cl.: B25B 27/10, B25B 27/14, H01R 43/042

(54) **VORRICHTUNG FÜR SCHNEID-UND PRESSVORGÄNGE**

(30) Priorität: 16.01.2024 DE 102024101199
(71) Anmelder: Intercable GmbH, 39031 Bruneck (IT)
(72) Erfinder: Weger, Dietmar, 39030 Terenten (IT)
(74) Vertreter: Neumann, Ditmar

(57) **Zusammenfassung**

Gegenstand der Erfindung ist eine Vorrichtung (1) für Schneid- und Pressvorgänge, umfassend ein Gehäuse (2), einen Kolben (3), der innerhalb des Gehäuses (2) entlang einer Längsachse (D) beweglich angeordnet ist, ein Werkzeug (4), das an einem ersten Ende (5) des Kolbens (3) befestigt ist, eine Antriebseinheit (10), einen Gewindezapfen (11), der koaxial zu der Längsachse (D) angeordnet ist und sich mit einem ersten Längsabschnitt (11.1) innerhalb des Kolbens (3) erstreckt, wobei der Gewindezapfen (11) im Bereich eines zweiten Längsabschnitts (11.2) an der Antriebseinheit (10) um die Längsachse (D) drehbar befestigt ist, eine Rückholeinheit (21), die an dem Gehäuse (2) und dem Kolben (3) befestigt ist, eine Stützeinheit (14), die eine Aussparung (15) mit einem darin abschnittsweise ausgebildeten Innengewinde (20) aufweist und entlang der Längsachse (D) beweglich sowie rotationsgehemmt gegenüber dem Gehäuse (2) ist, wobei die Stützeinheit (14) mit ihrem antriebseinheitabgewandten Ende für ein zweites Ende (6) des Kolbens (3) als Abstützung ausgebildet ist, eine erste Betriebsstellung (A), in der das Innengewinde (20) mit dem Gewindezapfen (11) im Gewindeeingriff steht, eine zweite Betriebsstellung (B), in der die Stützeinheit (14) orthogonal zu der Längsachse (D) verschoben ist und das Innengewinde (20) und der Gewindezapfen (11) außer Gewindeeingriff zueinander stehen und die Stützeinheit (14) den Gewindezapfen (11) freigibt, wobei in der zweiten Betriebsstellung (B) die Rückholeinheit (20) dazu ausgebildet ist, den Kolben (3) und die Stützeinheit (14) nach einer Bewegung entlang der Längsachse (D) in der ersten Betriebsstellung (A) in eine Ausgangsposition rückzuführen.

## Beschreibung

Der Gegenstand der Erfindung bezieht sich auf eine Vorrichtung zur Durchführung eines Schneid- und/oder Pressvorgangs.

Es sind Vorrichtungen zur Durchführung eines Pressvorgangs zur Ausbildung einer Pressverbindung von Teilen bekannt. Dabei kann es sich bspw. um eine Hülse und einen elektrischen Leiter handeln, die miteinander verpresst werden. Bei dem zu verpressenden Teil kann es sich bspw. auch um einen Kabelschuh handeln. Des Weiteren sind Vorrichtungen bekannt, bei denen sogenannte Fittings zur Verbindung von zwei Rohrteilen verpresst werden.

In Abhängigkeit von dem verwendeten Werkzeug kann die Vorrichtung auch zur Durchführung eines Schneidvorgangs oder zur Durchführung eines Press- und Schneidvorgangs herangezogen werden.

Zur Aufbringung der notwendigen Kraft auf das Werkzeug bzw. in das Werkzeug ist es bekannt, dass die Vorrichtung eine Antriebseinheit aufweist, die einen elektrischen Motor hat. Der elektrische Motor treibt einen Gewindezapfen an, deren Drehung zu einer Längsverschiebung eines Kolbens führt, welcher eine Kraft auf ein Werkzeugteil des Werkzeugs ausübt. Hierdurch kann der gewünschte Arbeitsvorgang durchgeführt werden.

Das Werkzeug umfasst dazu ein Werkzeugteil, das mit dem Kolben verbunden ist und eine feststehende Backe. Zur Durchführung eines Verpressvorgangs werden die zu verpressenden Teile zwischen dem Werkzeugteil und der Festbacke positioniert. Durch Aktivierung des Antriebs wird über den Kolben auf das Werkzeugteil die notwendige Kraft aufgebracht, um den Arbeitsvorgang durchzuführen.

Derartige Vorrichtungen werden insbesondere als mobile Handwerkzeuge verwendet. Diese bergen ein gewisses Verletzungsrisiko für eine Bedienperson, das insbesondere durch Fehlbedienung oder unsachgemäßer Handhabung erhöht werden kann.

Der Erfindung liegt die Aufgabe zugrunde, eine Vorrichtung zur Durchführung eines Schneid- und/oder Pressvorgangs mit verbesserter Arbeitssicherheit bereitzustellen.

Diese Aufgabe wird erfindungsgemäß durch eine Vorrichtung mit den Merkmalen des Anspruchs 1 gelöst. Vorteilhafte Weiterbildungen und Ausgestaltungen der erfindungsgemäßen Vorrichtung sind Gegenstand er abhängigen Ansprüche.

Mit der erfindungsgemäßen Vorrichtung wurde ein Gerät entwickelt, das zu einer verbesserten Arbeitssicherheit sowie Bedienungsfreundlichkeit im Einsatz beiträgt. Bisher ist aus dem Stand der Technik keine adäquate Lösung bekannt, die die beschriebenen Funktionen aufweist.

Gegenstand der Erfindung ist eine Vorrichtung für Schneid- und/oder Pressvorgänge, umfassend ein Gehäuse und einen Kolben, der innerhalb des Gehäuses entlang einer Längsachse beweglich angeordnet ist. An einem ersten Ende des Kolbens ist ein Werkzeug befestigt. Bei dem Werkzeug handelt es sich um eine modular in die Vorrichtung einsetzbare Einheit, wie zum Beispiel Schneidwerkzeuge und/oder Pressmatrizen. Die Vorrichtung für Schneid- und Pressvorgänge umfasst darüber hinaus eine Antriebseinheit sowie einen Gewindezapfen. Der Gewindezapfen ist koaxial zu der Längsachse angeordnet und erstreckt sich mit einem ersten Längsabschnitt innerhalb des Kolbens. Im Bereich eines zweiten Längsabschnitts ist der Gewindezapfen drehbar um die Längsachse gelagert mit der Antriebseinheit verbunden. Zusätzlich umfasst die Vorrichtung für Schneid- und Pressvorgänge eine Stützeinheit und eine Rückholeinheit, die an dem Gehäuse und dem Kolben befestigt ist. Die Stützeinheit weist eine Aussparung mit einem darin abschnittsweise ausgebildeten Innengewinde auf und ist entlang der Längsachse beweglich sowie rotationsgehemmt gegenüber dem Gehäuse. Mit einem von der Antriebseinheit abgewandten Ende stützt die Stützeinheit ein Ende des Kolbens ab.

Die Aussparung kann beispielsweise eine Bohrung oder eine Ausfräsung sein, die sich in Richtung der Längsachse und parallel zu dieser durch die Stützeinheit erstreckt. Das Innengewinde erstreckt sich vorzugsweise über die gesamte axiale Länge der Aussparung. Am Innenumfang der Aussparung kann das Gewinde in Umfangsrichtung nur abschnittsweise ausgebildet sein.

In einer ersten Betriebsstellung der Vorrichtung für Schneid- und/oder Pressvorgänge steht das Innengewinde der Aussparung mit dem Gewindezapfen im Gewindeeingriff. Die erste Betriebsstellung stellt den Normalzustand der Vorrichtung dar, in dem der Schneid- oder Pressvorgang durchgeführt wird. In der ersten Betriebsstellung wird die rotatorische Bewegung des Gewindezapfens in eine translatorische Bewegung der Stützeinheit und des mit der Stützeinheit zusammenwirkenden Kolbens umgewandelt. In Abhängigkeit von der Drehrichtung des Gewindezapfens kann die Stützeinheit in dieser ersten Betriebsstellung entlang der Längsachse D hin und her bewegt werde.

In einer zweiten Betriebsstellung B ist die Stützeinheit orthogonal zu der Längsachse verschoben und das Innengewinde und der Gewindezapfen stehen ohne Gewindeeingriff zueinander, so dass die Stützeinheit den Gewindezapfen freigibt. Die Rückholeinheit ist dazu ausgebildet, den Kolben und die Stützeinheit nach einer Bewegung entlang der Längsachse in der bzw. während der ersten Betriebsstellung in eine Ausgangsposition rückzuführen. Mithin übernimmt die Stützeinheit in der zweiten Betriebsstellung nicht mehr die Funktion eines Vortriebs und wird somit nicht mehr durch den Gewindezapfen in ihrer Position in Richtung der Längsachse gehalten.

Eine auf den Kolben wirken Kraft, die durch den sich drehenden Gewindezapfen und die rotationsgehemmte, auf dem Gewindezapfen vorrückende Stützeinheit aufgebaut wird, kann durch die Überführung in die zweite Betriebsstellung augenblicklich im Zusammenspiel mit der Rückholeinheit abgebaut werden. Folglich stellt die zweite Betriebsstellung eine Not-Stopp-Funktion dar. Dies auch unabhängig davon, ob die Antriebseinheit weiter aktiv ist oder nicht.

Bei Verbleib der Vorrichtung in der ersten Betriebsstellung wird der Druck durch die sich zur Antriebseinheit abgewandten Ende vorschiebenden Stützeinheit auf den Kolben und somit auf das entsprechende Werkzeug bei Betrieb der Antriebseinheit kontinuierlich erhöht. Ein Enddruck und damit einhergehendes Beenden des Druckaufbaus kann durch das Erreichen einer Anschlagposition, wie bspw. ein Berühren der beiden Pressmatrizen oder Schneidwerkzeuge erreicht werden. Dies kann sowohl über einen entsprechend anliegenden Druck sensiert werden als auch über das Maß der Verschiebung der Stützeinheit bzw. des Kolbens innerhalb des Gehäuses. Ist die Anschlagposition erreicht, schaltet die Antriebseinheit auf Gegenrotation des Gewindezapfens, so dass die Stützeinheit und der Kolben wieder in ihre Anfangsposition zurückgefahren werden. Durch die spindelförmige Führung der Stützeinheit auf dem Gewindezapfen ist es möglich, in beide Bewegungsrichtungen der Stützeinheit einen entsprechenden Druck bzw. Kräfte aufzubauen. Dies ist insbesondere bei Schneidvorgängen von Vorteil, bei denen ein Verklemmen oder Verkeilen der Schneidwerkzeuge in oder an dem zu schneidenden Werkstück möglich ist.

Abgesehen von der Antriebseinheit umfasst die Vorrichtung ausschließlich mechanische Komponenten. Dies bietet den Vorteil einer erhöhten Servicefreundlichkeit. Mithin erhöht der einfache und rein mechanische Aufbau der Vorrichtung die Lebensdauer gegenüber den aus dem Stand der Technik bekannten Vorrichtungen.

Gemäß einer vorteilhaften Ausgestaltung ist das Innengewinde der Stützeinheit über bis zu 180° in der Aussparung ausgebildet. Um ein seitliches Verschieben der Stützeinheit orthogonal zur Längsachse und damit auch orthogonal zu dem Gewindezapfen zu ermöglichen, ist es nötig, dass sich das Innengewinde der Aussparung über nicht mehr als die 180° des Innenumfangs der Aussparung erstreckt. Bei einem Innengewinde, das über mehr als 180° in der Ausnehmung ausgeprägt ist, wäre eine Verschiebung der Stützeinheit und einem damit einhergehenden Lösen des Gewindeeingriffs zwischen dem Innengewinde und dem Gewinde des Gewindezapfens durch ein Verklemmen der Stützeinheit an dem Gewindezapfen nicht mehr möglich. Grundsätzlich sind jedoch auch Innengewinde mit weniger als 180° möglich.

Gemäß einer weiteren vorteilhaften Ausgestaltung ist die Stützeinheit durch ein Reibelement oder/und ein Formelement in die erste und zweite Betriebsstellung verschiebbar. Das Reib- und/oder Formelement ist dazu ausgebildet, die Stützeinheit orthogonal zu der Längsachse sowohl in die erste Betriebsstellung als auch in die zweite Betriebsstellung zu verschieben und auch in der jeweiligen Betriebsstellung zu halten. Bei dem Reibelement kann es sich beispielsweise um eine Exzenterscheibe handeln, die durch ihre asymmetrische Form und durch ein entsprechendes Reiblager in der Stützeinheit ein Verschieben der Stützeinheit ermöglicht. Alternativ sind auch andere Strukturen des Reibelements denkbar. Bei dem Formelement kann es sich beispielsweise um eine Zahnradstruktur handeln, die mit einer Verzahnung an der Stützeinheit im Zahneingriff steht. Auch bei dem Formelement sind andere geeignete Alternativen denkbar.

Gemäß einer weiteren vorteilhaften Ausgestaltung ist das Reib- und/oder Formelement drehfest auf einer am Gehäuse drehbar gelagerten Welle befestigt. Folglich ist das Reib- und/oder Formelement ortsfest. Anders ausgedrückt findet bei dem Wechsel der Betriebsstellungen eine Verschiebung der Stützeinheit statt, wohingegen das Reib- und/oder Formelement ortsfest ist und drehbar um eine Welle gelagert ist. Um die Vorrichtung möglichst kompakt zu halten, ist die Welle parallel zu der Längsachse bzw. zu dem Gewindezapfen an dem Gehäuse befestigt. Um die Vorrichtung in die erste oder zweite Betriebsstellung zu bringen, ist an der Welle ein Hebel befestigt, durch dessen Betätigung sich die Welle manuell in die entsprechende Position bringen lässt. Alternativ zu dem Hebel ist auch ein vorgespannter Druck- oder Drehknopf denkbar, der bei Betätigung die zweite Betriebsstellung auslöst.

Gemäß einer weiteren vorteilhaften Ausgestaltung umfasst die Stützeinheit ein erstes und ein zweites Stützelement, wobei das erste und zweite Stützelement in Richtung der Längsachse hintereinander im Bereich des ersten Längsabschnitts des Gewindezapfens angeordnet und orthogonal zu der Längsachse verschiebbar sind.

Gemäß einer weiteren vorteilhaften Ausgestaltung sind die Innengwinde der hintereinander angeordneten ersten und zweiten Stützelemente jeweils auf zueinander gegenüberliegenden Abschnitten des Innenumfangs der jeweiligen Aussparungen angeordnet, wobei das erste und zweite Stützelement orthogonal zu der Längsachse und entgegengesetzt zueinander in die erste und zweite Betriebsstellung verschiebbar sind.

Um die Funktion als Lager in der ersten Betriebsstellung bestmöglich zu erfüllen, ist es von Vorteil, wenn die Stützeinheit durch Innengewinde über 360° an dem Gewindezapfen abgestützt wird. Da ein seitliches Verschieben der Stützeinheit nur bei einer Erstreckung des Innengewindes bis 180° der Aussparung möglich ist, wird vorgeschlagen, die Stützeinheit aus zwei gegensätzlich zueinander verschiebbaren Stützelementen auszubilden. Somit kann die Stützeinheit den Gewindezapfen über den gesamten Umfang des Gewindezapfens in der ersten Betriebsstellung abstützen. Um beide Stützelemente zu lösen und die Vorrichtung in die zweite Betriebsstellung zu bringen, werden die beiden Stützelemente durch das Reib- und/oder Formelement auseinander bzw. voneinander weggedrückt. Die Verschiebung der beiden Stützelemente findet hierbei antiparallel, also in entgegengesetzte Richtungen zueinander statt.

Gemäß einer weiteren vorteilhaften Ausgestaltung ist die Rückholeinheit als eine Zug- und/oder Druckfeder ausgebildet. Die Rückholeinheit liegt mit einem Ende an dem Antriebseinheit abgewandten zweiten Ende des Kolbens an, wobei das andere Ende der Rückholeinheit an dem dazu entgegengesetzten Ende des Gehäuses im Bereich des ersten Endes des Zapfens anliegt. Alternativ ist es auch möglich, dass die Rückholeinheit als Zugfeder ausgebildet ist. Dazu ist die entsprechende Zugfeder mit einem Ende an dem Kolben und mit einem anderen Ende an dem antriebseinheitseitigen Ende des Gehäuses befestigt. Auch ist eine Kombination der beiden Systeme möglich.

Wird die Vorrichtung für Schneid- und Pressvorgänge nun für einen Schneid- oder Pressvorgang eingesetzt, wird der Gewindezapfen durch die Antriebseinheit in Rotation gebracht. Die in der ersten Betriebsstellung im Gewindeeingriff mit dem Gewindezapfen stehende Stützeinheit wird dadurch auf der Längsachse in Richtung des Antriebseinheit abgewandten Endes des Gehäuses bewegt. Der auf der Stützeinheit aufsitzende Kolben wird somit durch die Stützeinheit aus der Vorrichtung herausgedrückt. Die Rückholeinheit wird im Zuge dessen, bei Bereitstellung eines Rückholelements durch eine Zugfeder, gespannt, bzw. bei Bereitstellung durch eine Druckfeder gestaucht. Bei einem Wechsel von der ersten in die zweite Betriebsstellung entspannt sich die Zug- bzw. Druckfeder. Dies führt dazu, dass der Kolben sowie die Stützeinheit in ihre Ausgangsposition, also vor einer Nutzung der Vorrichtung, zurückgeführt werden.

Gemäß einer weiteren vorteilhaften Ausgestaltung ist Gewindezapfen im Bereich des zweiten Längsabschnitts mittels eines zusätzlichen Wälzlagers in dem Gehäuse drehbar gelagert. Das Wälzlager ist dazu ausgebildet, dem Gewindezapfen, neben der Lagerung in dem Antrieb, als weiteres Lager zu dienen. Insbesondere ist das Wälzlager dazu ausgebildet, Querkräfte die durch die in der ersten Betriebsstellung anliegende Stützeinheit entstehen, aufzunehmen. Mithin sorgt das Wälzlager für eine höhere Laufruhe des Gewindezapfens, entlastet die Lagerung in der Antriebseinheit und erhöht somit die Lebensdauer der Vorrichtung. Grundsätzlich kann es sich bei dem Wälzlager um ein Fest- oder Loslager handeln, wobei in Abhängigkeit dessen die entsprechenden Arten eines Wälzlagers zu wählen sind.

Gemäß einer weiteren vorteilhaften Ausgestaltung ist das Gehäuse mehrteilig. Ein mehrteiliges Gehäuse bietet den Vorteil einer vereinfachten Wartung der Vorrichtung. Muss ein in der Vorrichtung und im Gehäuse vorhandenes Bauteil ausgetauscht werden, ist es nicht nötig, die gesamte Vorrichtung zu demontieren. Nach der Diagnose des beschädigten Bauteils ist lediglich der Bereich des Gehäuses zu demontieren, der im Bereich des zu wechselnden Bauteils liegt.

Gemäß einer weiteren vorteilhaften Ausgestaltung umfasst die Antriebseinheit ein Planetengetriebe und einen zumindest mittelbar mit dem Planetengetriebe wirkverbundenen Motor. Bei dem Motor kann es sich um einen Elektromotor handeln, wobei grundsätzlich auch andere Motoren und Antriebe realisierbar sind. Insbesondere bei einer Realisierung des Antriebs durch einen Elektromotor kann die Energie vorteilhafterweise durch einen Akkumulator und/oder über einen Netzanschluss bereitgestellt werden.

Das Planetengetriebe ist dazu geeignet, bei niedriger Drehzahl ein hohes Drehmoment auf den Gewindezapfen zu übertragen. Mithin dient das Planetengetriebe als Untersetzungsgetriebe.

Die Erfindung sowie das technische Umfeld werden anhand der Figuren näher erläutert. Die Figuren zeigen ein besonders bevorzugtes Ausführungsbeispiel, auf das die Erfindung jedoch nicht beschränkt ist. Es zeigen:
- Fig. 1:: schematisch eine Schnittansicht der Vorrichtung für Schneid- und Pressvorgänge entlang einer Längsachse;
- Fig. 2a:: schematisch einen Querschnitt der Vorrichtung für Schneid- und Pressvorgänge in einer ersten Betriebsstellung in einer Seitenansicht von links;
- Fig. 2b:: schematisch einen Querschnitt der Vorrichtung für Schneid- und Pressvorgänge in einer ersten Betriebsstellung in einer Seitenansicht von rechts;
- Fig. 3a:: schematisch einen weiteren Querschnitt der Vorrichtung für Schneid- und Pressvorgänge in einer zweiten Betriebsstellung in einer Seitenansicht von links;
- Fig. 3b:: schematisch einen weiteren Querschnitt der Vorrichtung für Schneid- und Pressvorgänge in einer zweiten Betriebsstellung in einer Seitenansicht von rechts..
- Fig. 4: schematisch und perspektivisch die Vorrichtung nach Fig. 1

Sofern nicht explizit auf eine bestimmte Figur verwiesen wird, gelten die nachfolgenden Ausführungen für alle Figuren.

Fig. 1 zeigt schematisch eine Schnittansicht der erfindungsgemäßen Vorrichtung 1 für Schneid- und/oder Pressvorgänge entlang einer Längsachse D. Die Vorrichtung 1 umfasst ein Gehäuse 2, welches teilweise in der Fig. 1 dargestellt ist. Das Gehäuse 2 kann mehrteilig ausgebildet sein. Innerhalb des Gehäuses 2 ist ein Kolben 3 angeordnet. Der Kolben 3 ist entlang der Längsachse D hin und her beweglich. Der Kolben 3 hat ein erstes Ende 5 und ein zweites Ende 6. Das erste Ende 5 ist dazu ausgebildet mit einem Werkzeug 4, welches schematisch dargestellt ist, zusammenzuwirken. Das Werkzeug 4 ist als ein Schneidwerkzeug und/oder Presswerkzeug ausgebildet.

Die Vorrichtung 1 weist einen Gewindezapfen 11 auf. Der Gewindezapfen 11 ist koaxial zu der Längsachse D angeordnet. Ein erster Längsabschnitt 11.1 des Gewindezapfens 11 erstreckt sich teilweise in den Kolben 3 hinein. Hierzu weist der Kolben 3 eine entsprechend ausgebildete Bohrung 3.1 auf, die koaxial zum Gewindezapfen 11 ausgebildet ist. Der erste Längsabschnitt 11.1 weist ein Außengewinde 12 auf. Der Gewindezapfen 11 ist im Bereich eines zweiten Längsabschnitts 11.2 mit einer Antriebseinheit 10 um die Längsachse D drehbar befestigt. Im Übergangsbereich zwischen dem ersten Längsabschnitt 11.1 und dem zweiten Längsabschnitt 11.2 ist ein umlaufender radialauswärts gerichteter Anschlag 13 vorgesehen.

Die Antriebseinheit 10 umfasst vorzugsweise ein Planetengetriebe 30 und einen mit dem Planetengetriebe 30 wirkverbundenen elektrisch betriebenen Motor 31. Das Planetengetriebe 30 und der Motor 31 sind hier nur schematisch angedeutet. Der Gewindezapfen 11 ist im Bereich des zweiten Längsabschnitts 11.2 durch eine Lagerung 24, die vorzugsweise zwei Lager, insbesondere Wälzlager 24.1, 24.2 umfasst, in dem Gehäuse 2 drehbar gelagert und am Anschlag 13 abgestützt. Durch die Lagerung 24 wird ein Rundlauf des Gewindezapfens 11 verbessert und zudem seine Widerstandsfähigkeit gegenüber Querkräften erhöht.

Die Vorrichtung 1 umfasst eine Stützeinheit 14, die entlang der Längsachse D bewegliche sowie rotationsgehemmt gegenüber dem Gehäuse 2 angeordnet ist. Die Stützeinheit 14 ist in dem bevorzugten Ausführungsbeispiel zwischen dem Anschlag 13 und dem zweiten Ende 6 des Kolbens 3 angeordnet. Der Kolben 3 stützt sich mit seinem zweiten Ende 6 auf der Stützeinheit 14 ab.

Die Stützeinheit 14 weist eine Aussparung 15 mit einem darin abschnittsweise ausgebildeten Innengewinde 20 auf. Die Stützeinheit 14 ist einerseits entlang der Längsachse D beweglich und anderseits rotationsgehemmt gegenüber dem Gehäuse 2 angeordnet.

Der erste Längsabschnitt 11.1 des Gewindezapfens 11 erstreckt sich durch die Aussparung 15 hindurch und ragt in die Bohrung 3.1 des Kolbens 3 hinein. Das Innengewinde 20 der Stützeinheit 14 und das Außengewinde 12 des Gewindezapfens 11 sind so aufeinander abgestimmt, dass in einer ersten Betriebsstellung A das Innengewinde 20 mit dem Außengewinde 12 des ersten Längsabschnittes 11.1 des Gewindezapfen 11 im Gewindeeingriff steht.

Befindet sich die Vorrichtung 1 in der ersten Bereitstellung A und wird die Antriebseinheit 10 aktiviert, so wird der Gewindezapfen 11 durch die Antriebseinheit 10 gedreht. Die Stützeinheit 14, die rotationsgehemmt gegenüber dem Gehäuse 2 angeordnet ist, und die sich im Gewindeeingriff mit dem Gewindezapfen 11 befindet, wird entlang der Längsachse D und in Richtung des Kolbens 3 bewegt. Der Kolben 3, der sich auf der Stützeinheit 14 abstützt wird ebenfalls entlang der Längsachse D bewegt. Die Bewegung des Kolbens 3 überträgt sich auf das Werkzeug 4, so dass ein Arbeitsvorgang, bei es sich um ein Schneid- und/oder Pressvorgang handelt, durchgeführt wird. Der Arbeitsvorgang kann in Abhängigkeit von einer nicht dargestellten Steuereinheit vorzugsweise automatisch beendet werden, wenn ein vorbestimmter Verfahrweg und/oder einer Kraft und/oder ein Kraftverlauf erreicht worden ist. Ist der Arbeitsvorgang durchgeführt, so kann der Kolben 3 in seine Ausgangsposition zurückbewegt werden. Dies kann beispielsweise dadurch erfolgen, dass eine Umkehr der Drehrichtung der Antriebseinheit 10 erfolgt.

Die Stützeinheit 14 umfasst in der in den Figuren 1 bis 3 dargestellten Ausführungsform ein erstes 14.1 und ein zweites Stützelement 14.2. Das erste 14.1 und zweite 14.2 Stützelement sind in Richtung der Längsachse D hintereinander im Bereich des ersten Längsabschnitts 11.1 des Gewindezapfens 11 angeordnet und orthogonal zu der Längsachse D und entgegengesetzt zueinander verschiebbar.

Das erste Stützelement 14.1 weist eine erste Aussparung 15.1 mit einem ersten Innengewinde 20.1 auf. Das zweite Stützelement 14.2 weist eine zweite Aussparung 15.2 mit einem zweiten Innengewinde 20.2 auf. Die erste 15.1 und die zweite 15.2 Aussparung bilden die Aussparung 15. Das erste Innengewinde 20.1 und das zweite Innengewinde 20.2 bilden das Innengewinde 20 in der Aussparung 15. Das erste Innengewinde 20.1 und das zweite Innengewinde 20.2 sind jeweils auf gegenüberliegenden Innenumfangsabschnitten der jeweiligen Aussparung 15.1, 15.2 zueinander angeordnet. Die erste 15.1 und die zweite 15.2 Aussparung weisen eine im Querschnitt vorzugsweise ovale Form auf. Die erste 15.1 und die zweite 15.2 Aussparung sind jeweils so bemessen, dass diese jeweils einen Freiraum 17.1, 17. 2 aufweisen, der groß genug ist, dass bei einer Verschiebung des ersten 14.1 und des zweiten 14.2 Stützelementes das erste 20.1 und das zweite 20.2 Innengewinde und das Außengewinde 12 des Gewindezapfens 11 außer Gewindeeingriff gelangen.

Die Stützeinheit 14 ist dazu ausgebildet, dass in der ersten Betriebsstellung A das Innengewinde 20, welches durch das erste Innengewinde 20.1 am ersten Stützelement 14.1 und das zweite 20.2 Innengewinde am zweiten Stützelement 14.2 gebildet ist, mit dem Außengewinde 12 des Gewindezapfen 11 im Gewindeeingriff steht. In einer zweite Betriebsstellung B stehen das Innengewinde 20 und das Außengewinde 12 des Gewindezapfens 11 außer Gewindeeingriff und die Stützeinheit 14 gibt den Gewindezapfen 11 frei. Ist die zweite Betriebsstellung B erreicht, so befindet sich der Gewindezapfen teilweise in einem Freiraum 17, der den ersten 17.1 und zweiten 17.2 Freiraum umfasst.

Die Vorrichtung 1 weist eine Führung auf, durch welche die Stützeinheit 14 in Richtung der Längsachse D geführt wird. Die Führung umfasset zwei beabstandet zueinander angeordnete Leisten 40.1 und 40.2, zwischen denen die Stützeinheit 14 geführt wird. Die Leisten 40.1 und 40.2 bilden auch ein Widerlager für die Stützeinheit 14. Mögliche Drehmomente, die von dem Gewindezapfen 11 in die Stützeinheit 14 eingebracht werden können, werden durch die Leisten 40.1 und 40.2 aufgenommen.

Die Figuren 2a,b und 3a,b zeigen schematisch einen Querschnitt der Vorrichtung für Schneid- und Pressvorgänge in der ersten Betriebsstellung und in der zweiten Betriebsstellung. Aus den Figuren 2a, und 3a, ist ersichtlich, dass das erste Stützelement 14.1 zwei beabstandet zueinander angeordnete und orthogonal zur Längsachse D verlaufende Langlöcher 41.1 und 41.2 aufweist.

Durch das Langloch 41.1 sowie 41.2 erstreckt sich jeweils ein Führungsbolzen 42.1 bzw. 42.2. Die Führungsbolzen 42.1 und 42.2 sind mit dem zweiten Stützelement 14.2 verbunden, so dass das erste 14.1 und das zweite 14.2 Stützelement bei einer gegenläufigen Verschiebung geführt sind. Die Führungsbolzen 42.1, 42.2 weisen jeweils einen Kopf auf. Durch diese Konfiguration wird erreicht, dass eine Verschiebung der Stützelemente 14.1 und 14.2 in Richtung der Längsachse D relativ zueinander vermieden wird.

Mit der Stützeinheit 14 ist eine Betätigungseinheit 19 verbunden. Vermittels der Betätigungseinheit 19 kann die Stützeinheit 14 aus der ersten Betriebsstellung A in die zweite Betriebsstellung B und umgekehrt bewegt werden. Die Betätigungseinheit 19 weist eine am Gehäuse 2 drehbar gelagerten Welle 23 auf, die sich in Richtung der Längsachse D erstreckt, wie dies aus der Fig. 1 ersichtlich ist. Mit der Welle 23 ist eine Spreizeinheit 22 verbunden. Die Spreizeinheit 22 ist einerseits entlang der Welle 23 beweglich und anderseits rotationsgehemmt gegenüber der Welle 23. Hierzu weist die Welle 23 in dem bevorzugten Ausführungsbeispiel einen rechteckförmigen Querschnitt auf, wie dies aus den Figuren 2a,b und 3a,b ersichtlich ist. Die Spreizeinheit 22 weist eine Aufnahme 26 auf, durch welche sich die Welle 23 hindurch erstreckt. Der Querschnitt der Aufnahme 26 ist korrespondierend zum Querschnitt der Welle 23 ausgebildet.

Die Spreizeinheit 22 weist ein erstes 22.1 und ein zweites 22.2 Spreizelement auf, die vorzugsweise drehfest miteinander verbunden sind. Die Spreitzeinheit 22 ist vorzugsweise einteilig ausgebildet. Das erste Spreizelement 22.1 greift in die erste Aussparung 15.1 des ersten Stützelementes 14.1 ein. Das zweite Spreizelement 22.2 greift in die zweite Aussparung 15.2 des zweiten Stützelementes 14.2 ein. Die Gestalt der Spreizelemente 22.1, 22.2 und der Aussparungen 15.1, 15.2 sind so gewählt, dass durch Verdrehen der Welle 23 die Stützelemente 14.1, 14.2 aus der ersten A in die zweite B Betriebsstellung überführbar sind.

Die erste Aussparung 15.1 und die zweite Aussparung 15.2 des ersten 14.1 und des zweiten 14.2 Stützelementes weisen hierbei einen hinreichenden ersten 17.1 und zweiten 17.2 Freiraum auf, um in der zweiten Betriebsstellung B das jeweilige Innengewinde 20.1, 20.2 des jeweiligen Stützelementes 14.1, 14.2 und das Außengewinde 12 des Gewindezapfens 11 außer Gewindeeingriff zueinander zu bringen.

Eine bevorzugte Ausführungsform der Spreizeinheit 22 ist den Figuren. 2a,b und 3a,b dargestellt. Aus Fig. 2a ist erkennbar, dass das erste Spreizelement 22.1 prismenförmig ausgebildet ist. Auch das zweite Spreizelement 22.2 ist gleichfalls prismenförmig ausgebildet, wie dies aus der Figur 2b ersichtlich ist. Die im Wesentlichen dreieckförmige Grundfläche des ersten Spreizelementes 22.1 ist orthogonal zur Längsachse D ausgerichtet.

Aus der Darstellung nach Fig. 2a ist ersichtlich, dass Längsränder 32.1, 32.2, 32.3 des ersten Spreizelementes 22.1 nockenförmig ausgebildet sind. Mit dem Bezugszeichen E ist der Abstand von dem Mittelpunkt M des ersten Spreitzelementes 22.1, der mit der Achse der Welle 23 zusammenfällt, bis zum jeweiligen Längsrand 32.1, 32.2, 32.3 bezeichnet. Der Abstand E eines jeden Längsrandes 32.1, 32.2, 32.3 ist gleich. Die Längsränder 32.1, 32.2, 32.3 sind auf einem gedachten Kreisumfang äquidistant zueinander angeordnet. Die Längsränder 32.1, 32.2, 32.3 sind in einem Kontakt mit einer inneren Mantelfläche der ersten Aussparung 15.1. Die innere Mantelfläche weist Abschnitte 33,1, 33.2 und 33.3 auf, entlang derer der jeweiliger Längsrand 32.1, 32.2, 32.3 während eines Verschwenkens des Spreizelementes 22.1 gleitet. Jeder Abschnitt 33.1, 33.2 und 33.3 weist jeweils eine erste 34.1, 34.1, 34.3 und eine zweite 35.1, 35.2, 35.3 Erhebung auf, wobei die jeweilige erste und zweite Erhebung 34.1, 34.2, 34.3; 35.1, 35.2, 35.3 beabstandet zueinander ausgebildet sind. So weist beispielsweise der zum Längsrand 32.1 zugehöriger Abschnitt 33.1 auf die erste Erhebung 34.1 folgend die zweite Erhebung 35.2 auf. In der ersten Betriebsstellung A befindet sich der Längsrand 32.1 an der ersten Erhebung 34.1. Durch Verdrehen der Spreizeinheit 22 wird das erste Spreizelement 22.1 aus der in der Fig. 2a dargestellten Position, in die in der Fig. 3a gezeigten Stellung überführt, welche der zweiten Betriebsstellung B entspricht. In der zweiten Betriebsstellung B befindet sich der Längsrand 32.1 an der zweiten Erhebung 35.2. Der Längsrand 32.1 ist zwischen der ersten Erhebung 35.1 und der zweiten Erhebung 35.2 und umgekehrt bewegbar. Entsprechendes gilt auch für die beiden weiteren Längsränder 32.2 und 32.3. So wird der Längsrand 32.2 von der ersten 34.2 Erhebung zu der zweiten 35.2 Erhebung überführt. Der Längsrand 32.3 wird von der ersten 34.3 Erhebung zu der zweite 35.3 Erhebung überführt.

Wird die Welle 23 verdreht, so wird auch das erste Spreitzelement 22.1 verdreht. Der jeweilige Längsrand 32.1, 32.2, 32.3 wird entsprechen verdreht. Der jeweilige Längsrand 32.1, 32.2, 32.3 beschreibt hierbei eine Bahn, die auf einem gedachten Umfang eines Kreises mit dem Radius E, der dem Abstand E der Längsränder 32.1, 32.2, 32.3 zum Mittelpunkt der Welle 23 entspricht, liegt. Das erste Stützelement 14.1 wird hierbei in Richtung des Pfeils F aus der ersten Betriebsstellung A nach Fig. 2a in die zweite Betriebsstellung B nach Fig 3a orthogonal zu der Längsachse D verschoben. Die Verschiebung führt dazu, dass das erste Innengewinde 20.1 des ersten Stützelementes 14.1 und das Außengewinde 12 des Gewindezapfens 11 außer Gewindeeingriff zueinander gelangen. Das erste Stützelement 14.1 gibt den Gewindezapfen 11 frei.

Ausgehend von der ersten Betriebsstellung A, wie sie in der Fig. 2a dargestellt ist, weist der erste bogenförmige Abschnitt 33.1 einen Abstand X zum Mittelpunkt der Welle 23 auf, der größer ist als der Radius. Ausgehend von der ersten Betriebsstellung A, wie sie in der Fig. 2a dargestellt ist, weist der zweite bogenförmige Abschnitt 33.2 einen Abstand Y zum Mittelpunkt der Welle 23 auf, der kleiner ist als der Radius. Ausgehend von der ersten Betriebsstellung A, wie sie in der Fig. 2a dargestellt ist, weist der dritte bogenförmige Abschnitt 33.3 einen Abstand Z zum Mittelpunkt der Welle 23 auf der größer ist als der Radius.

Während einer Verdrehung des ersten Spreizelementes 22.1 übt der zweite Längsrand 32.2 eine Kraft auf den zweiten bogenförmigen Abschnitt 33.2 aus, durch welche das erste Stützelement 14.1 aus der ersten Betriebsstellung A in die zweite Betriebsstellung B überführt wird.

Das zweite Spreizelement 22.2 sowie das zweite Stützelement 14.2 sind entsprechend zu dem ersten Spreitzelement 22.1 sowie dem ersten Stützelement 14.1 mit der Maßgabe ausgebildet, dass eine Verdrehen des zweiten Spreitzelementes 22.2 aus der ersten Betriebsstellung A in die zweite Betriebsstellung B eine dem Pfeil F entgegengesetzt gerichtete Bewegung vollzieht, so dass das zweite Stützelement 14.2 aus der ersten Betriebsstellung A in die zweite Betriebsstellung B überführt wird, wie dies aus den Figuren 2b und 3b ersichtlich ist.

An der Welle 23 ist ein Hebel 25 befestigt, mit dem die Welle 23 manuell in die entsprechende Betriebsstellung schwenkbar ist. Dazu ist der Hebel 25 in dieser Ausführungsform in der ersten Betriebsstellung A eingeklappt und in der zweiten Betriebsstellung B ausgeklappt. Grundsätzlich ist aber auch eine umgekehrte Stellung des Hebels 25 möglich.

Die Vorrichtung 1 weist eine Rückholeinheit 21 auf, die durch eine Druckfeder 21.1 gebildet ist. Die Druckfeder 21.1 ist wendelförmig ausgebildet und umgibt den Kolben 3. Das zweite Ende 6 des Kolbens 3 weist einen radialauswärts gerichteten und umlaufenden Kragen 61 auf. In den in der Fig.1 dargestellten Ausführungsbeipiel ist in dem Gehäuse 2 eine Führungsbuchse 27 vorgesehen, durch welche sich der Kolben 3 hindurch erstreckt. Die Führungsbuchse 27 weist eine innenliegende, umlaufende Nut 27.1 auf mit einem Absatz 27.2. Der Absatz 27.2 sowie der Kragen 61 bilden jeweils einen Anschlag für die Druckfeder 21.1.

Zum Durchführen eines Arbeitsvorgangs, bei dem es sich um einen Scheid- und/oder Pressvorgang handeln kann, befindet sich die Stützeinheit 14 in der Betriebsstellung A. Dies bedeutet, dass sich die Stützeinheit14 im Gewindeeingriff mit dem Gewindezapfen 11 befindet. Durch eine Aktivierung des Motors 31 wird der Gewindezapfen 11 in eine Rotation versetzt. Die Drehbewegung des Gewindezapfens 11 wird in eine translatorische Bewegung der Stützeinheit 14 umgewandelt. Die Stützeinheit 14, an der das zweite Ende 6 des Kolbens 3 anliegt, wirkt auf den Kolben 3, so dass dieser in Richtung des Werkzeugs 4 bewegt wird. Während dieser Bewegung wird die Druckfeder 21.1 komprimiert. Der Motor 31 ist bis zur Beendigung des Arbeitsvorgangs aktiviert. Um den Kolben 3 in die Ausgangsposition zurückzubringen wird die Drehrichtung des Motors 31 umgekehrt, so dass die Stützeinheit 14 in die Ausgangsposition zurückbewegt wird. Es findet eine Entspannung der komprimierten Druckfeder 21.1 statt, wodurch die auf den Kragen 61 wirkende Kraft der Druckfeder 21.1 den Kolben 3 in die Ausgangsposition zurückdrückt.

Entsteht während eines Arbeitsvorgangs eine Situation, in der eine schnelle Entlastung des Werkzeugs notwendig wird, um beispielsweise ein Ausmaß einer Beeinträchtigung oder einer Verletzung einer Bedienperson zumindest zu verringern, so wird dies durch eine Betätigung des Hebels 25 eingeleitet. Durch die Betätigung des Hebels 25 wird die Welle 23 verdreht. Die Rotationsbewegung der Welle 23 wird in eine translatorische Bewegung der Stützeinheit 14 übertragen. Die Stützeinheit 14 wird in die zweite Betriebsstellung B gebracht, in der sich die Stützeinheit 14 mit dem Gewindezapfen 11 außer Gewindeeingriff befindet. Das Gewinde am ersten Längsabschnitt 11.1 des Gewindezapfens 11 ist freigegeben. Auf den freigegebenen Gewindezapfen 11 wirkt die Kraft der komprimierten Druckfeder 21.1, wodurch der Kolben 3 und das mit dem Kolben 3 verbundene Werkzeug 4 in die Ausgangsposition gedrückt wird. Das Werkzeug 4 ist freigegeben. Die Stützeinheit 14 verbleibt so lange in der zweiten Betriebsstellung B, bis dieser aktiv über eine erneute Betätigung des Hebels 25 in die erste Betriebsstellung A gebracht.

Durch diese Ausgestaltung der Vorrichtung wird, insbesondere in einer Notsituation eine schnelle Freigabe des Werkzeugs erreicht, ohne dass eine Umkehr der Drehrichtung des Motors 31 erfolgen muss. In der zweiten Betriebsstellung B kann der Motor 31 noch aktiv sein, ohne, dass dieser eine Betätigung des Kolbens 3 und somit auch des Werkzeugs 4 zur Folge hat.

### Bezugszeichenliste

- 1: Vorrichtung
- 2: Gehäuse
- 3: Kolben
- 3.1: Bohrung
- 4: Werkzeug
- 5: erstes Ende
- 6: zweites Ende
- 10: Antriebseinheit
- 11: Gewindezapfen
- 11.1: erster Längsabschnitt
- 11.2: zweiter Längsabschnitt
- 12: Außengewinde
- 13: Anschlag
- 14: Stützeinheit
- 14.1: erstes Stütztelement
- 14.2: zweites Stützelement
- 15: Aussparung
- 15.1: erste Aussparung
- 15.2: zweite Aussparung
- 17: Freiraum
- 17.1: erster Freiraum
- 17.2: zweiter Freiraum
- 19: Betätigungseinheit
- 20: Innengewinde
- 20.1: erstes Innengewinde
- 20.2: zweites Innengewinde
- 21: Rückholeinheit
- 21.1: Druckfeder
- 22: Spreizeinheit
- 22.1: erstes Spreizelement
- 22.2: zweites Spreizelement
- 23: Welle
- 24: Lagerung
- 24.1: erstes Wälzlager
- 24.2: zweites Wälzlager
- 25: Hebel
- 26: Aufnahme
- 27: Führungsbuchse
- 27.1: Nut
- 27.2: Absatz
- 30: Planetengetriebe
- 31: Motor
- 32.1, 32.2, 32.3: Längsrand
- 33.1, 33.2, 33.3: Abschnitt
- 34.1, 34.1, 34.3: erste Erhebung
- 35.1, 35.1, 35.3: zweite Erhebung
- 40.1: erste Leiste
- 40.2: zweite Leiste
- 41.1: erstes Langloch
- 41.2: zweites Langloch
- 42.1: erster Führungsbolzen
- 42.2: zweiter Führungsbolzen
- 61: Kragen
- A: erste Betriebsstellung
- B: zweite Betriebsstellung
- D: Längsachse
- E: Abstand
- M: Mittelpunkt
- F: Pfeil

## Patentansprüche

1. Vorrichtung (1) für Schneid- und/oder Pressvorgänge, umfassend ein Gehäuse (2),
einen Kolben (3), der innerhalb des Gehäuses (2) entlang einer Längsachse (D) beweglich angeordnet ist,
ein Werkzeug (4), das an einem ersten Ende (5) des Kolbens (3) befestigt ist,
eine Antriebseinheit (10),
einen ein Außengewinde (12) aufweisenden Gewindezapfen (11), der koaxial zu der Längsachse (D) angeordnet ist und sich mit einem ersten Längsabschnitt (11.1) innerhalb des Kolbens (3) erstreckt, wobei der Gewindezapfen (11) im Bereich eines zweiten Längsabschnitts (11.2) mit der Antriebseinheit (30) um die Längsachse (D) drehbar verbunden ist,
eine entlang der Längsachse (D) bewegliche sowie rotationsgehemmt gegenüber dem Gehäuse (2) angeordnete Stützeinheit (14), die mit ihrem antriebseinheitabgewandten Ende für ein zweites Ende (6) des Kolbens (3) als Abstützung ausgebildet ist,
wobei die Stützeinheit (14) eine Aussparung (15) mit einem darin abschnittsweise ausgebildeten Innengewinde (20) aufweist, so dass
in einer ersten Betriebsstellung (A) das Innengewinde (20) mit dem Außengewinde (12) des Gewindezapfen (11) im Gewindeeingriff steht, dass in einer zweite Betriebsstellung (B), das Innengewinde (20) und das Außengewinde (12) des Gewindezapfens (11) außer Gewindeeingriff zueinander stehen und die Stützeinheit (14) in der zweiten Betriebsstellung den Gewindezapfen (11) freigibt,
eine Rückholeinheit (21), die an dem Gehäuse (2) und dem Kolben (3) befestigt ist, wobei die Rückholeinheit (21) dazu ausgebildet ist, in der zweiten Betriebsstellung (B) den Kolben (3) und die Stützeinheit (14) in eine Ausgangsposition rückzuführen.

2. Vorrichtung nach Anspruch 1, wobei das Innengewinde (20) der Stützeinheit (14) über bis zu 180° in der Aussparung (15) ausgebildet ist.

3. Vorrichtung nach Anspruch 1 oder 2, wobei die Stützeinheit (14) ein erstes Stützelement (14.1) mit einer ersten Aussparung(15.1) und ein zweites Stützelement (14.2) mit einer zweiten Öffnung (15.2) umfasst, wobei das erste und zweite Stützelement (14.1, 14.2) in Richtung der Längsachse (D) hintereinander angeordnet und orthogonal zu der Längsachse (D) und entgegengesetzt zueinander verschiebbar sind und die erste Öffnung (15.1) und die zweite Aussparung (15.2) die Aussparung (15) bilden, wobei die erste und das zweite Aussparung (15.1, 15.2) jeweils auf zueinander gegenüberliegenden Abschnitten ein Innengewinde (20.1; 20.2) aufweisen.

4. Vorrichtung nach Anspruch 3, wobei die Stützelemente (14.1, 14.2) gegen eine Federkraft verschiebbar sind.

5. Vorrichtung nach einem der Ansprüche 1 bis 4, wobei die Stützeinheit (14) geführt verschiebbar sind.

6. Vorrichtung nach einem der Ansprüche 1 bis 5, wobei eine mit der Stützeinheit (14) verbundene Betätigungseinheit (19) vorgesehen ist, durch die die Stützeinheit (14, 14.1, 14.2) zumindest in die zweite Betriebsstellung ( B) verschiebbar ist.

7. Vorrichtung nach Anspruch 6, wobei die Betätigungseinheit (19) eine am Gehäuse (2) drehbar gelagerten Welle (23) aufweist.

8. Vorrichtung nach Anspruch 7, wobei eine Spreizeinheit (22) entlang der Welle (23) bewegliche sowie rotationsgehemmt gegenüber der Welle (23) vorgesehen ist, wobei die Spreizeinheit (22) in einer Aussparung (15, 15.1, 15.2) der Stützeinheit (14) angeordnet ist, wobei die Gestalt der Spreizeinheit (22) und der Aussparung (15) so gewählt sind, dass durch Verdrehen der Welle (23) die Stützeinheit (14) aus der ersten (A) in die zweite (B) Betriebsstellung überführbar ist.

9. Vorrichtung nach einem der vorhergehenden Ansprüche, wobei die Rückholeinheit (21) eine Zug- und/oder Druckfeder aufweist.
